# EUROPÄISCHE PATENTSCHRIFT

(11) **EP 2 187 481 B1**
(45) Veröffentlichungstag und Bekanntmachung des Hinweises auf die Patenterteilung: **29.03.2017**
(21) Anmeldenummer: 09013337.2
(22) Anmeldetag: 22.10.2009
(51) Int. Cl.: H01R 13/187, H01R 13/52

(54) **Elektrische Kupplungsvorrichtung**
Electric coupling device
Dispositif de couplage électrique

(30) Priorität: 13.11.2008 DE 202008015055 U
(43) Veröffentlichungstag der Anmeldung: 19.05.2010
(73) Patentinhaber: Amphenol-Tuchel Electronics GmbH, 74080 Heilbronn (DE)
(72) Erfinder: Grimm, Michael, 74821 Mosbach (DE)

(56) Entgegenhaltungen:
- EP-A2- 1 976 071
- WO-A1-2007/107196
- DE-U1- 9 400 585
- US-A- 3 818 120
- US-A- 5 667 413

## Beschreibung

Die Erfindung betrifft eine elektrische Kupplungsvorrichtung, insbesondere für hohe Ströme und hohe Dauerströme, mit mindestens einer Steckverbinderbuchse, vorzugsweise einer RADSOK-Buchse.

Die erfindungsgemäße elektrische Kupplungsvorrichtung ist dazu vorgesehen, hohe Ströme zu tragen von typischerweise 80 Ampere bis mehreren 100 Amperen, wobei die Kupplungsvorrichtung dauerbelastet werden kann. Sowohl Dauerströme wie Impulsströme treten dabei auf. Impulsströme und Stromstöße sind bis in den Kiloamperebereich für kurze Zeit möglich. Der Anwendungsbereich ist geeignet für Außenanwendungen mit feuchten Umgebungsbedingungen. Insbesondere dort wo hohe Ströme benötigt werden und gleichzeitig bedingt durch die Umgebungsbedingungen hohe Anforderungen an die Dichtigkeit eines Steckverbinders gestellt werden, besteht ein Bedarf an einen Steckverbinder, weicher dieser Aufgaben ausreichend berücksichtigt.

Hochstromstecksysteme sind unter dem Markennamen RADSOK allgemein bekannt.

Eine Buchse für eine solche Hochstromkupplungsvorrichtung wird beispielsweise in der US 2003/0068931 A1 (veröffentlicht am 10. April 2003) beschrieben.

Diese Hochstromstecksysteme, welche auch als hyperbolische Stecksysteme mit lineargestanzten, an der Innenseite der Buchse angeordneten Lamellen, bekannt sind, die ihre hyperbolische Form durch ein genau definiertes Verdrehen während der Montage erhalten, ermöglichen beim Steckvorgang eine Kontaktüberdeckung von bis zu 65 % der Oberfläche. Der Querschnitt der an der Innenseite der Buchse angeordneten federnden Lamellen ist an den Enden der Buchse größer als in der Mitte, wo der eigentliche elektrische Kontakt zwischen der Buchse und dem Steckstift stattfindet. Durch diese Ausbildung des Kontaktsystems erreicht die elektrische Kupplungsvorrichtung das Ziel, hohe Ströme dauerhaft übertragen zu können.

Die im Stand der Technik bekannten Steckverbinder, welche RADSOK-Buchsen einsetzen, weisen allesamt den Nachteil auf, dass diese nicht gegen eine feuchte Umgebung und gegen Spritzwasser geschützt sind. Beim Einsatz in rauer Umgebung, zum Beispiel in landwirtschaftlichen Maschinen, ist es daher notwendig, einen gattungsgemäßen Steckverbinder so zu verbessem, dass dieser einfach zu stecken ist, gleichzeitig mit einem Schutzschlauch für die Leitung versehen werden kann und zumal dauerhaft dicht ist gegenüber Wassereintritt.

Dokument WO 2007/107196 A offenbart eine elektrische Kupplungsvorrichtung nach dem Oberbegriff des Anspruchs 1.

Diese Aufgabe wird durch die vorliegende Erfindung mittels der erfindungsgemäßen elektrischen Kupplungsvorrichtung gelöst, dadurch, dass die zuvor genannte RADSOK-Buchse in ein Gehäuse eingebracht wird, welches über deckelseitige Öffnungen verfügt und über eine O-Ring-Dichtung. Die O-Ring-Dichtung dient dazu, ein Kontaktkammergehäuse, welches im Umgehäuse der Kupplungsvorrichtung angeordnet ist, gegen Umwelteinflüsse zu schützen. Die Kontaktkammer ist im Wesentlichen radial symmetrisch und zylinderförmig um den RADSOK-Kontakt herum ausgebildet. Außerhalb, also umlaufend um die Kontaktkammer, befindet sich ein im wesentlichen zylindermantelförmiger Aufnahmeraum für einen Gegenstecker, welcher Steckbar anordenbar ist mit der Kupplungsvorrichtung. Zwischen dem Aufnahmeraum und der Kontaktkammer wird erfindungsgemäß ein O-Ring angebracht. Im Deckel des Gehäuses befinden sich Öffnungen, welche dazu dienen, eine Dichtflüssigkeit nach der Montage der RADSOK-Buchse und des Kabels in das Umgehäuse mit entsprechendem Dichtstoff zu füllen. Der Dichtstoff trägt dazu bei, dass die Kabelzuführung oder auch der Kabelabgang ebenfalls gegenüber der Umgebung abgedichtet wird.

Durch diese beiden Maßnahmen erhält man kombinatorisch den Effekt, dass der Steckverbinder insgesamt gegenüber Umwelteinflüssen abgedichtet ist, sofern er sich im gesteckten Zustand befindet

Als weitere Ausbildung der vorliegenden Erfindung wird der Kabelabgang mit einer Rastrippe ausgestattet, so dass ein Wellschlauch direkt am Steckverbinder fest montiert werden kann. Hierdurch kann erreicht werden, dass Dichtmasse, die in die Öffnung des Gehäuseoberteils der elektrischen Kupplungsvorrichtung eingebracht wird, nicht zwischen den Gehäuseschalen austritt, sondern den Wellschlauch Anschluss gegenüber dem Gehäuse abdichtet.

Vorzugsweise wird das Gehäuse als Gehäuseoberteil und Gehäuseunterteil ausgebildet.

Im folgenden wird ein Ausführungsbeispiel der Erfindung anhand der Zeichnungen näher erläutert. Es zeigen:
Fig. 1 eine perspektivische Ansicht einer erfindungsgemäßen Kupplungsvorrichtung;
Fig. 2 eine weitere perspektivische Ansicht, gemäß Fig. 1 von unten;
Fig. 3 eine Draufsicht auf die erfindungsgemäße Kupplungsvorrichtung, gemäß Fig. 1 von unten;
Fig. 4 eine Seitenansicht auf die Kupplungsvorrichtung, gemäß Fig. 1 bis Fig. 3.

In allen Zeichnungen haben gleiche Bezugszeichen die gleiche Bedeutung und werden daher gegebenenfalls nur einmal erläutert.

Die in den Fig. 1 bis 4 dargestellte Ausführungsform der erfindungsgemäßen elektrischen Kupplungsvorrichtung besteht aus einem Gehäuseoberteil 2 und einem Gehäuseunterteil 3, welche mittels Rastelementen 17 miteinander mechanisch verbunden werden.
Am Gehäuseoberteil und am Gehäuseunterteil befinden sich jeweils Teile des Kabelabgangs 6.

Das vorliegende Ausführungsbeispiel zeigt eine elektrische Kupplungsvorrichtung, bei weicher der Kabelabgang 6 im Winkel von 90° zur Steckrichtung der Kupplungsvorrichtung ausgebildet ist. Am Ende des Kabelabgangs 6 befindet sich ein zylinderförmiger Rastflansch 7, an welchem jeweils an der Oberseite und der Unterseite, also am Gehäuseoberteil und Gehäuseunterteil eine Rastrippe 8 angeordnet ist. Die Rastrippe 8 dient zur Festlegung eines nicht dargestellten Wellschlauchs. Der Wellschlauch kann mit seinen Wellschlaucheinbuchtungen in die Rastrippen eingreifen und wird dadurch sicher an der elektrischen Kupplungsvorrichtung 1 befestigt. Die Kupplungsvorrichtung 1 umfasst ferner einen RADSOK-Kontakt oder allgemeln einen radial symmetrischen Buchsenkontakt 4. Der Buchsenkontakt 4 ist in einer Kontaktkammer 5 angebracht.
Die Kontaktkammer 5 ist selbst als im wesentlichen zylinderförmige radial symmetrische Kontaktkammer ausgebildet.

Am Ende der Kontaktkammer 5 auf der Steckseite der Kupplungsvorrichtung 1 befindet sich ein im wesentlichen ebener Ringabschnitt 18, welcher die Kontaktkammer 5 so verschließt, dass der radial symmetrische Kontakt 4 fest in der Kontaktkammer 5 arretiert wird. An der Kontaktkammer 5 befindet sich außen umlaufend ein O-Ring 16.

Zwischen der Kontaktkammer 5 und dem Gehäuseunterteil 3 befindet sich darüber hinaus ein Aufnahmeraum 19 für einen mit der Kupplungsvorrichtung 1 steckbaren Gegenstecker.

Am Gehäuseunterteil befinden sich darüber hinaus in Steckrichtung zwei diametral gegenüberliegende Codierstege 14. Diese sorgen dafür, dass die Kupplungsvorrichtung 1 in korrekter Position in einen Gegenstecker eingeführt werden kann, welcher über entsprechende Aufnahmeschlitze für die Codierstege verfügt.

Seitlich am Gehäuseunterteil 3 befinden sich Entformungsspalte 15. Die Entformungsspalte 15 stellen zwar Öffnungen für das Steckverbindergehäuse dar, die allerdings bezüglich Eintritt von Feuchtigkeit unschädlich sind, da die erfindungsgemäße Kupplungsvorrichtung ihre Dichtfläche an der Kontaktkammer 5 definiert, so dass äußere Öffnungen unschädlich sind.

Weiterhin verfügt die Kupplungsvorrichtung 1 am Gehäuseunterteil 2 über eine stimseitige Rastanordnung, nämlich ein stirnseitiges Rastelement 9. Das stirnseitiges Rastelement 9 umfasst zwei Federzungen 11 a, 11 b, über welche das Rastelement 9 am Gehäuseunterteil 2 beweglich angebunden ist.

Beim Einstecken der Kupplungsvorrichtung 1 in den entsprechenden Gegenstecker kann das Rastelement 9 mittels der Federzungen 11a, 11b aus seiner Position ausgeschwenkt werden und zwar derart, dass am Ende der Steckbewegung das Rastelement 9 mit einem am Gegenstecker angebrachten Gegenrastelement fest verrastet.

Im Deckeloberteil 2 befindet sich mindestens eine Öffnung 10. Die Öffnung 10 dient dazu, den erfindungsgemäßen Steckverbinder mit dem Merkmal auszustatten, dass die Kupplungsvorrichtung 1 komplett gefüllt ist mit einem Dichtstoff D.

Als Dichtstoff D kann jeder fließfähige Dichtstoff verwendet werden, welcher geeignet ist, in die Hohlräume des Gehäuses der Kupplungsvorrichtung 1 zu fließen.

Durch geeignete Prozessbedingungen lässt sich die Viskosität eines Dichtstoffs D so einstellen, dass das Gehäuse bis hin zum Kabelabgang 6 so abgedichtet wird, dass der Steckverbinder insgesamt vollständig dicht wird.

### Bezugszeichenliste

### Elektrische Kupplungsvorrichtung

- 1: Elektrische Kupplungsvorrichtung
- 2: Gehäuseoberteil
- 3: Gehäuseunterteil
- 4: radial symmetrischer Kontakt
- 5: Kontaktkammer
- 6: Kabelabgang
- 7: Rastflansch
- 8: Rastrippe
- 9: stirnseitiges Rastelement
- 10: Öffnungen
- 11a, 11b: Federzungen

- 14: Codierstege
- 15: Entformungsspalte
- 16: O-Ring
- 17: Rastelemente
- 18: Ringabschnitt
- 19: Aufnahmeraum

- D: Dichtstoff

## Patentansprüche

1. Elektrische Kupplungsvorrichtung (1) mit einem Gehäuse umfassend ein Gehäuseoberteil (2) und ein Gehäuseunterteil (3), die mittels Rastelementen (17) miteinander mechanisch verbunden sind, wobei im Gehäuseunterteil (3) eine Kontaktkammer (5) vorgesehen ist, in welcher ein radial symmetrischer hyperbolischer Kontakt (4) angeordnet ist **dadurch gekennzeichnet, dass** sich auf der Steckseite der Kupplungsvorrichtung (1) ein im Wesentlichen ebener Ringabschnitt (18) befindet, welcher die Kontaktkammer (5) verschließt und wobei außen umlaufend um die Kontaktkammer (5) ein Dichtelement (16) angeordnet ist, der sich im Aufnahmeraum (19) für einen mit der Kupplungsvorrichtung (1) steckbaren Gegenstecker befindet und wobei das Gehäuse bis hin zum Kabelabgang (6) mittels eines Dichtstoffes (D) über Öffnungen (10) im Gehäuseoberteil (2) nahezu vollständig befüllt wurde.

2. Elektrische Kupplungsvorrichtung (1) gemäß Anspruch 1, **dadurch gekennzeichnet, dass** am Gehäuseoberteil (2) und am Gehäuseunterteil (3) jeweils ein gemeinsamer Kabelabgangbereich angeordnet ist, welche den Kabelabgangs (6) bildet und der Kabelabgangs (6) weiterhin über einen Rastflansch (7) für einen Wellschlauch verfügt.

3. Elektrische Kupplungsvorrichtung (1) gemäß Anspruch 1 oder 2, **dadurch gekennzeichnet, dass** das Dichtelement (16) ein O-Ring ist.

4. Elektrische Kupplungsvorrichtung (1) gemäß einem der Ansprüche 2 oder 3, **dadurch gekennzeichnet, dass** der am Kabelabgang (6) vorgesehene Rastflansch (7) über eine Rastrippe (8) zum Eingriff in einen Wellschlauch verfügt.

5. Elektrische Kupplungsvorrichtung (1) gemäß einem der vorhergehenden Ansprüche, **dadurch gekennzeichnet, dass** am Gehäuse, vorzugsweise am Gehäuseunterteil (3), ein Rastelement (9) angeordnet ist, welches über Federzungen (11 a, 11 b) am Gehäuseunterteil (3) federnd befestigt ist.

## Claims

1. Electrical coupling apparatus (1) having a housing comprising a housing upper part (2) and a housing lower part (3) which are mechanically connected to one another by means of latching elements (17), wherein a contact chamber (5), in which a radially symmetrical hyperbolic contact (4) is arranged, is provided in the housing lower part (3), **characterized in that** there is a substantially planar ring section (18), which closes the contact chamber (5), on the plug-in side of the coupling apparatus (1), and wherein a sealing element (16), which is located in the receiving space (19) for a mating plug which can be plug-connected to the coupling apparatus (1), is arranged circumferentially around the outside of the contact chamber (5), and wherein the housing, up to the cable outlet (6), has been virtually completely filled by means of a sealant (D) via openings (10) in the housing upper part (2).

2. Electrical coupling apparatus (1) according to Claim 1, **characterized in that** a common cable outlet region, which forms the cable outlet (6), is respectively arranged on the housing upper part (2) and on the housing lower part (3), and the cable outlet (6) further has a latching flange (7) for a corrugated hose.

3. Electrical coupling apparatus (1) according to Claim 1 or 2, **characterized in that** the sealing element (16) is an O-ring.

4. Electrical coupling apparatus (1) according to either of Claims 2 and 3, **characterized in that** the latching flange (7), which is provided at the cable outlet (6), has a latching fin (8) for engaging into a corrugated hose.

5. Electrical coupling apparatus (1) according to one of the preceding claims, **characterized in that** a latching element (9), which is fastened to the housing lower part (3) with a spring action by means of spring tongues (11a, 11b), is arranged on the housing, preferably on the housing lower part (3).

## Revendications

1. Dispositif de couplage électrique (1) comprenant un boîtier comprenant une partie supérieure de boîtier (2) et une partie inférieure de boîtier (3), qui sont reliées mécaniquement l'une à l'autre au moyen d'éléments d'encliquetage (17), une chambre de contact (5) étant prévue dans la partie inférieure de boîtier (3), dans laquelle est disposé un contact hyperbolique radialement symétrique (4), **caractérisé en ce qu'**une portion annulaire essentiellement plane (18) se trouve sur le côté d'enfichage du dispositif de couplage (1), laquelle ferme la chambre de contact (5), et un élément d'étanchéité (16) étant disposé à l'extérieur sur la périphérie autour de la chambre de contact (5), lequel se trouve dans l'espace de réception (19) pour une fiche conjuguée pouvant être enfichée avec le dispositif de couplage (1), et le boîtier ayant été rempli presque complètement jusqu'à la sortie de câble (6) au moyen d'un matériau d'étanchéité (D) par le biais d'ouvertures (10) dans la partie supérieure de boîtier (2).

2. Dispositif de couplage électrique (1) selon la revendication 1, **caractérisé en ce qu'**une région de sortie de câble commune est à chaque fois disposée au niveau de la partie supérieure de boîtier (2) et de la partie inférieure de boîtier (3), laquelle forme la sortie de câble (6), et la sortie de câble (6) dispose en outre d'une bride d'encliquetage (7) pour un tuyau ondulé.

3. Dispositif de couplage électrique (1) selon la revendication 1 ou 2, **caractérisé en ce que** l'élément d'étanchéité (16) est un joint torique.

4. Dispositif de couplage électrique (1) selon l'une quelconque des revendications 2 ou 3, **caractérisé en ce que** la bride d'encliquetage (7) prévue à la sortie de câble (6) dispose d'une nervure d'encliquetage (8) pour l'engagement dans un tuyau ondulé.

5. Dispositif de couplage électrique (1) selon l'une quelconque des revendications précédentes, **caractérisé en ce qu'**un élément d'encliquetage (9) est disposé sur le boîtier, de préférence sur la partie inférieure de boîtier (3), lequel est fixé de manière élastique à la partie inférieure de boîtier (3) par le biais de langues à ressort (11a, 11 b).
